# FASCICULE DE BREVET EUROPEEN

(11) **EP 1 746 189 B1**
(45) Date de publication et mention de la délivrance du brevet: **27.08.2008**
(21) Numéro de dépôt: 06291014.6
(22) Date de dépôt: 21.06.2006
(51) Int. Cl.: D02G 3/34, D02G 3/38, D02G 3/32

(54) **Fil guipé destiné à constituer au moins une partie d'un article de contention et article de contention associé**
Coregarn zur Verwendung im Kompressionsartikel sowie Kompressionsartikel
Core yarn intended for use in a support garment and associated support garment

(30) Priorité: 19.07.2005 FR 0507644
(43) Date de publication de la demande: 24.01.2007
(73) Titulaire: Cognon-Morin SA, 86100 Chatellerault (FR)
(72) Inventeur: Arabeyre, Rene, 86100 Chatellerault (FR); Clemendot, Olivier, 86530 Naintre (FR); Achite, Amine, 86130 Jaunay Clan (FR)
(74) Mandataire: Jaunez, Xavier

(56) Documents cités:
- DE-A1- 19 915 298
- FR-A- 2 172 463
- FR-A- 2 789 301
- US-A- 4 106 313
- US-A- 5 987 933
- US-A1- 2002 108 405

## Description

La présente invention concerne le domaine des articles de contention, et plus particulièrement les fils qui sont destinés à constituer au moins une partie d'un article de contention, c'est-à-dire à tout le moins l'essentiel dudit article de contention.

### ARRIERE-PLAN DE L'INVENTION

Les articles de contention, en particulier les orthèses, existent depuis déjà plus de cinquante ans. Ce domaine a donné lieu à des recherches constantes pour améliorer le confort et la discrétion des articles, en particulier lorsqu'il s'agit de bas de contention, sans pour autant affecter les caractéristiques techniques associées à la contention exercée sur le membre concerné.

En particulier, dans un but d'efficacité thérapeutique, l'orthèse doit être adaptée et portée. Il existe donc un besoin constant de disposer d'articles de contention qui soient aussi discrets que possible, en particulier présentent une relative transparence, à l'instar des bas de ville.

Ainsi, dans les bas de contention, on se heurte alors à un problème inhérent à la présence d'un fil de trame dans la structure tricotée, lequel fil de trame est élastique, en matériau naturel ou synthétique, et assure par son élasticité la fonction de contention. Or, le fil de trame présente classiquement un diamètre très supérieur au diamètre du fil de fond tricoté qui constitue la partie principale du bas, de sorte que ce fil de trame est en général le plus voyant.

Pour rendre l'article de contention plus discret, on pourrait naturellement imaginer utiliser des fils de trame de petit diamètre. Une telle approche a en effet été utilisée dans le domaine des maillots de bain pour nageuses, en prévoyant une zone de tricotage constituée avec un fil de guipage de faible titre (voir par exemple le document US-A-5 987 933, dont l'enseignement est avant tout dirigé vers la recherche d'une zone de tricotage transparente et d'une autre zone opaque constituée de fils élastiques guipés par du fil de polyamide). Cette approche a été également utilisée pour un article chaussant de contention (voir par exemple le document FR-A-2 789 301), mais elle n'est guère satisfaisante car, en choisissant des fils ayant un titrage beaucoup plus fin pour présenter un certain effet de transparence, on risque en effet de perdre l'effet thérapeutique recherché en raison d'une section insuffisante.

Il est par ailleurs connu d'utiliser des fils de trame guipés avec un fil ou avec une fibre synthétique ou naturelle. On utilise classiquement le guipage pour assurer une certaine protection contre l'usure, le frottement, ou l'exposition au rayonnement ultraviolet, ou pour maîtriser l'allongement de l'âme élastique du fil guipé. Il est à noter que, pour le guipage, on utilise toujours un matériau, synthétique ou naturel, qui ne présente aucun effet en rapport avec une éventuelle transparence de l'article.

Le document US-A-2002/108 405 (& US.6 725 691 B2) décrit un bas médical de contention comportant un fil de fond tricoté de type traditionnel, et un fil de trame particulier qui est formé d'une âme centrale élastique et d'un ou deux fils de couverture qui sont guipés autour de l'âme centrale, le ou chaque fil de couverture étant un fil élastique bi-composants, avec une âme en élastomère et une gaine thermoplastique en polymère. Il est certes indiqué que ce bas médical présente subsidiairement une certaine transparence, mais cependant il n'est ni indiqué, ni même suggéré, que le fil de couverture soit, ou puisse être, réalisé en matériau translucide.

Enfin, pour compléter l'arrière-plan technologique, on peut citer le document US-A-4 106 313 qui décrit un tissu compressif réalisé par tricotage d'un double fil formé d'un composant translucide et non teint, et d'un composant teint, ainsi que le document FR-A-2 172 463 qui décrit un fil de couture "invisible" formé par torsion de deux crins de polymère translucide, lequel fil n'est pas élastique, et le document DE-A-199 15 298 qui décrit un vêtement tricoté à effets, dont le fil est constitué d'une âme non élastique et d'un revêtement thermoplastique transparent.

### OBJET DE L'INVENTION

L'invention a pour but de concevoir un fil guipé destiné à constituer au moins une partie d'un article de contention, dont la structure permet d'obtenir un article aussi discret ou transparent que possible, sans pour autant nuire aux capacités techniques de contention exercées par ledit article.

L'invention a également pour but de concevoir des articles de contention qui incluent un tel fil guipé.

### DEFINITION GENERALE DE L'INVENTION

Le problème technique précité est résolu conformément à l'invention grâce à un fil guipé destiné à constituer au moins une partie d'un article de contention, ledit fil guipé étant remarquable en ce qu'il est formé d'une âme élastique en matériau translucide, et d'au moins un fil de couverture, également translucide, qui est guipé autour de l'âme centrale.

Ainsi, grâce à sa structure composée exclusivement de matériaux translucides, on est assuré d'avoir un fil guipé participant notablement à rendre l'article de contention aussi invisible que possible, tout en assurant un effet thérapeutique certain.

De préférence, l'âme centrale du fil guipé est en élasthanne translucide.

On pourra en outre prévoir que le ou les fils de couverture sont à la fois translucides et élastiques. En particulier, le ou les fils de couverture pourront être en matériau synthétique choisi dans le groupe comportant les élasthannes translucides et les fibres translucides de copolymère d'éthylène-oléfine.

En variante, on pourra prévoir que le ou les fils de couverture sont translucides mais ne sont pas élastiques. Avantageusement alors, le ou les fils de couverture sont en matériau synthétique choisi dans le groupe comportant les polyamides et les polyesters translucides.

Le ou les fils de couverture peuvent être guipés autour de l'âme centrale par enroulement en hélice autour de ladite âme centrale, ou en variante par entremêlement avec ladite âme centrale.

Dans le cas particulier d'un fil guipé destiné à constituer un fil de trame associé à un fil de fond tricoté, il est avantageux de prévoir que l'âme centrale et le ou les fils de couverture sont choisis et/ou traités de façon à rester translucides en cas de coloration du fil de fond tricoté. Ainsi, lorsque l'article de contention concerné est une orthèse compressive, il est usuel de procéder à une étape de coloration du produit blanc tricoté, afin de donner la nuance colorée recherchée pour l'article. La qualité que l'on pourrait qualifier de « colorophobe » du fil de trame permet de préserver la discrétion recherchée, malgré la coloration du fil de fond tricoté.

L'invention concerne également un article de contention dont à tout le moins l'essentiel est constitué par un fil guipé présentant l'une au moins des caractéristiques précitées.

Conformément à un premier mode d'exécution, l'article de contention est réalisé par tricotage du fil guipé précité. Il pourra alors s'agir par exemple d'une bande ou d'une ceinture élastique.

Conformément à un autre mode d'exécution, lorsqu'il s'agit d'un article de contention du type comportant un fil de fond tricoté et un fil de trame, on pourra prévoir que le fil de trame est constitué par le fil guipé, le fil de fond étant quant à lui constitué par un fil traditionnel. Il en sera par exemple ainsi pour les orthèses compressives, en particulier les bas de contention ou les manchons pour bras, ou encore les articles pour brûlés, ou portés après une intervention chirurgicale, en particulier de chirurgie esthétique.

En variante, pour un article de contention du type comportant un fil de fond tricoté et un fil de trame, on pourra prévoir que le fil de trame et le fil de fond sont tous deux constitués par le fil guipé précité. On peut alors obtenir un degré de transparence encore plus homogène.

D'autres caractéristiques et avantages de l'invention apparaîtront plus clairement à la lumière de la description qui va suivre et des dessins annexés.

### BREVE DESCRIPTION DES DESSINS

Il sera fait référence aux figures des dessins annexés, où :
- la figure 1 illustre un fil guipé conforme à l'invention, qui est ici à double couverture, c'est-à-dire avec deux fils de couverture inversés ;
- la figure 2 illustre une autre variante de fil guipé conforme à l'invention, à simple couverture, c'est-à-dire avec un seul fil de couverture ;
- la figure 3 illustre un article de contention réalisé en totalité à partir du fil guipé précité, lequel article est ici du type bracelet ou ceinture de contention ;
- la figure 4 illustre à échelle très agrandie le détail A de l'article de la figure 3, ce qui permet de bien distinguer la structure tricotée à partir du fil guipé précité ;
- la figure 5 illustre un bas de contention dont l'essentiel est réalisé en utilisant un fil guipé du type précité ;
- la figure 6 illustre à échelle très agrandie le détail B du bas de la figure 5, et permet de distinguer le fil de fond tricoté qui est ici de type traditionnel, et deux fils de trame constitués par le fil guipé précité ; et
- la figure 7, analogue à la figure 6, illustre une autre variante dans laquelle le fil de fond tricoté est également constitué par le fil guipé précité, de sorte que ledit fil guipé sert à réaliser l'ensemble de la partie principale du bas de contention.

### DESCRIPTION DETAILLEE DES MODES DE REALISATION PREFERES

Les figures 1 et 2 illustrent un fil guipé 10 conforme à l'invention, qui est destiné à constituer au moins une partie d'un article de contention.

Conformément à une caractéristique essentielle de l'invention, le fil guipé 10 est formé d'une âme centrale élastique 11 en matériau translucide, et d'au moins un fil de couverture 12, également en matériau translucide, qui est guipé autour de l'âme centrale 11.

Sur la figure 1, le fil guipé 10 comporte deux fils de couverture enroulés en hélices contraires, conformément à une technique classique de double guipage. Sur la figure 2, il s'agit en variante d'un fil guipé comportant un fil unique de couverture 12, conformément à une technique également bien connue de simple guipage.

En l'espèce, on a illustré un guipage dans lequel les deux fils (figure 1) ou le fil unique (figure 2) de couverture sont guipés autour de l'âme centrale 11 par enroulement en hélice autour de ladite âme centrale.

En variante, on pourra utiliser un autre technique de guipage, en particulier un guipage du ou des fils de couverture par entremêlement avec l'âme centrale. Le guipage par entremêlement est classiquement réalisé au moyen de jets d'air pulsé (technique dite « air jet »).

La nature translucide des matériaux constitutifs tant de l'âme élastique, que du ou des fils de couverture 12 permet d'assurer un haut degré de transparence pour le fil guipé 10.

Comme on le verra par la suite, ce haut degré de transparence est tout particulièrement intéressant lorsque le fil guipé 10 constitue le fil de trame dans un article de contention, lequel fil de trame est inséré transversalement dans la structure tricotée à l'aide du fil de fond, sans rentrer dans la structure de la maille, ledit fil de trame ayant alors pour unique fonction d'assurer la contention du membre portant l'article de contention.

Le ou les fils constitutifs de l'âme centrale élastique 11 pourront être en élasthanne translucide, ou en tout autre matériau translucide analogue.

On pourra par exemple faire appel à des fibres déjà largement utilisées dans la fabrication des bas de contention, telles que les fibres commercialisées sous la marque LYCRA^{®} par la société INVISTA, ou les fibres commercialisées sous la marque DORLASTAN^{®} par la société BAYER, ou encore les fibres commercialisées sous la marque CLEARSPAN^{®} par la société RADICI SPANDEX, ou enfin les fibres commercialisées sous la marque ROÏCA^{®} par la société ASAHI KASEI.

Le ou les fils de couverture 12 pourront quant à eux être à la fois translucides et élastiques.

Il convient d'ailleurs de noter à ce titre qu'il est tout à fait inusuel de prévoir un guipage avec un fil élastique sur une âme elle-même élastique.

Dans ce cas, le ou les fils de couverture 12 pourront être en matériau synthétique, en particulier un matériau choisi dans le groupe comportant les élasthannes translucides et les fibres translucides de copolymère d'éthylène-oléfine. On pourra en particulier pour ces dernières fibres, choisir les fibres commercialisées sous la référence DOWXLA par la société DOW CHEMICAL. Il convient de noter que les fibres précitées sont certes déjà utilisées dans le domaine des articles de contention, mais seulement pour réaliser des âmes centrales élastiques de fils guipés.

On pourra en variante prévoir que le ou les fils de couverture 12 sont translucides, mais ne sont pas élastiques. On pourra par exemple prévoir que le ou les fils de couverture sont en matériau synthétique choisi dans le groupe comportant les polyamides et les polyesters translucides. Il convient cependant de noter que ces matériaux sont en général assez difficiles à travailler du fait de leur souplesse limitée, de sorte que ce mode d'exécution sera en général plus délicat à mettre en oeuvre que le mode d'exécution précédent dans lequel le ou les fils de couverture 12 sont à la fois translucides et élastiques.

Sur la figure 3, on a représenté un article de contention 20 du type bracelet, ou bande, ou ceinture de contention.

La figure 4 donne une illustration, à très grande échelle, du détail A de l'article de contention 20 précité, et l'on constate en l'espèce que l'article de contention 20 est ici en totalité réalisé par tricotage du fil guipé 10 du type précité. Chaque maille du tricot est donc réalisée à partir du fil 10 comportant une âme centrale élastique 11 en matériau translucide, et au moins un fil de couverture 12, également en matériau translucide. Pour plus de simplicité, on a illustré un fil à simple guipage par enroulement en hélice autour de l'âme centrale, mais il va de soi que l'on pourra prévoir un double guipage ou un guipage multiple, ou en variante un autre type de guipage tel qu'un guipage par entremêlement avec l'âme centrale, sans sortir du cadre de l'invention.

La figure 5 illustre un autre article de contention conforme à l'invention, qui est ici une orthèse compressive telle qu'un bas de contention 30.

Le bas de contention 30 comporte une partie principale 31, qui est équipée inférieurement d'un talon 32 et d'une pointe 33, et supérieurement d'une bande anti-glisse 34. Cette bande anti-glisse 34 est reliée à la partie principale du bas 31 par une couture 35, et elle présente, sur sa face intérieure, une ou plusieurs bandes de silicone 36. On pourra à ce titre se référer au document EP-A-0 621 024 de la demanderesse, qui décrit une structure de bande anti-glisse particulièrement performante.

Les figures 6 et 7 illustrent, à très grande échelle, le détail B de la partie principale 31 du bas de contention 30.

S'agissant d'un bas de contention, il est prévu, conformément à l'habitude, un fil de fond tricoté (noté F) et un fil de trame (noté T).

Sur la figure 6, on distingue ainsi un fil de fond F réalisé par tricotage d'un fil 15. En l'espèce, il s'agit d'un fil traditionnel, tel que ceux couramment utilisés pour réaliser des bas de contention, le matériau choisi pouvant être par exemple du polyamide.

Le fil de trame T, qui est inséré dans le tricot réalisé avec le fil de fond F, sans rentrer dans la structure de la maille dudit tricot, est constitué par un fil guipé 10 du type précité.

En l'espèce, on a prévu un fil de trame pour un rang sur deux du tricot, mais il ne s'agit naturellement que d'un exemple, et l'on pourra prévoir un fil de trame pour chaque rang, ou pour un rang sur trois ou sur quatre.

On a illustré en l'espèce un fil guipé 10 à simple couverture, c'est à dire que l'âme centrale élastique 11 en matériau translucide est revêtue d'un simple fil de couverture 12 également en matériau translucide.

Conformément à une autre caractéristique avantageuse, il sera intéressant de prévoir que l'âme centrale 11 et le ou les fils de couverture 12 sont choisis et/ou traités de façon à rester translucides en cas de coloration du fil de fond tricoté F. Le caractère « colorophobe » du fil de trame constitué par le fil guipé précité permet de conserver toute la transparence désirée ainsi que les caractéristiques fonctionnelles malgré une étape ultérieure de coloration de l'article, laquelle coloration concerne la structure tricotée avec le fil de fond. Ce caractère « colorophobe » pourra être obtenu soit par la nature même des matériaux constitutifs de l'âme centrale et du ou des fils de couverture, soit par suite d'un traitement, par exemple un trempage, évitant l'imprégnation du fil guipé par le liquide de coloration.

Sur la figure 7, on a illustré une variante dans laquelle le fil de trame T et le fil de fond F sont tous deux constitués par le fil guipé précité 10. Là encore, par mesure de simplicité de représentation, on a prévu un fil guipé à simple fil de couverture 12.

On pourra naturellement moduler le tramage en fonction de l'effet de contention recherché pour l'article concerné.

Il convient d'observer que le guipage avec un ou plusieurs fils de couverture élastiques ne nuit paradoxalement aucunement à l'exercice fonctionnel de la contention recherchée. Dans ce cas, l'élasticité de l'âme centrale sera en effet maîtrisée grâce au serrage adéquat des spires autour de ladite âme. Ainsi, en réglant convenablement la tension de l'âme et le pas de l'hélice d'enroulement du ou des fils de couverture, on parviendra à obtenir, pour ce fil guipé translucide, une élasticité globale comparable à celle des fils guipés traditionnellement utilisés pour les bas de contention.

On est ainsi parvenu à réaliser des articles de contention très discrets, et d'une transparence notablement supérieure à celle des articles de contention traditionnels, et ce tout en conservant les caractéristiques techniques assurant la contention demandée.

Les essais comparatifs effectués par la demanderesse, en mesurant la « transparence » dans une boîte noire fermée dans laquelle sont disposés successivement une source lumineuse (lampe hologène de 150 watts), un verre dépoli pour diffuser la lumière de façon homogène et un cadre porteur d'une partie de l'article à tester, ainsi qu'un capteur de lumière de type luxmètre mesurant le flux lumineux traversant l'article, ont permis de constater, par référence à un coefficient de transparence (en %) constitué par le rapport du flux lumineux traversant le cadre avec l'article sur le flux lumineux traversant le cadre sans l'article, une transparence de 49 %, à comparer à une transparence de 33 % pour un bas antérieur, ce qui représente une augmentation de l'ordre de 50 % pour la transparence.

L'invention n'est pas limitée aux modes de réalisation qui viennent d'être décrits, mais englobe au contraire toute variante reprenant, avec des moyens équivalents, les caractéristiques essentielles énoncées plus haut.

## Revendications

1. Fil guipé (10) destiné à constituer au moins une partie d'un article de contention, **caractérisé en ce qu'**il est formé d'une âme centrale élastique (11) en matériau translucide, et d'au moins un fil de couverture (12), également en matériau translucide, qui est guipé autour de l'âme centrale (11).

2. Fil guipé (10) selon la revendication 1, **caractérisé en ce que** l'âme centrale élastique (11) est en élasthanne translucide.

3. Fil guipé (10) selon la revendication 1 ou la revendication 2, **caractérisé en ce que** le ou les fils de couverture (12) sont à la fois translucides et élastiques.

4. Fil guipé (10) selon la revendication 3, **caractérisé en ce que** le ou les fils de couverture (12) sont en matériau synthétique choisi dans le groupe comportant les élasthannes translucides et les fibres translucides de copolymère d'éthylène-oléfine.

5. Fil guipé (10) selon la revendication 1 ou la revendication 2, **caractérisé en ce que** le ou les fils de couverture (12) sont translucides mais ne sont pas élastiques.

6. Fil guipé (10) selon revendication 5, **caractérisé en ce que** le ou les fils de couverture (12) sont en matériau synthétique choisi dans le groupe comportant les polyamides et les polyesters translucides.

7. Fil guipé (10) selon l'une des revendications 1 à 6, **caractérisé en ce que** le ou les fils de couverture (12) sont guipés autour de l'âme centrale (11) par enroulement en hélice autour de ladite âme centrale.

8. Fil guipé (10) selon l'une des revendications 1 à 6, **caractérisé en ce que** le ou les fils de couverture sont guipés autour de l'âme centrale (11) par entremêlement avec ladite âme centrale.

9. Fil guipé (10) selon l'une des revendications 1 à 8, destiné à constituer un fil de trame (T) associé à un fil de fond (F) tricoté, **caractérisé en ce que** l'âme centrale (11) et le ou les fils de couverture (12) sont choisis et/ou traités de façon à rester translucides en cas de coloration du fil de fond tricoté (F).

10. Article de contention, dont à tout le moins l'essentiel est constitué par un fil guipé (10) selon l'une quelconque des revendications 1 à 9.

11. Article de contention selon la revendication 10, **caractérisé en ce qu'**il est réalisé par tricotage du fil guipé précité (10).

12. article de contention selon la revendication 10, du type comportant un fil de fond tricoté (F) et un fil de trame (T), **caractérisé en ce que** le fil de trame (T) est constitué par le fil guipé précité (10), le fil de fond (F) étant quant à lui constitué par un fil traditionnel.

13. Article de contention selon la revendication 10, du type comportant un fil de fond tricoté (F) et un fil de trame (T), **caractérisé en ce que** le fil de trame (T) et le fil de fond (F) sont tous les deux constitués par le fil guipé précité (10).

## Claims

1. A covered yarn (10) for constituting at least a portion of a remedial-support article, the yarn being **characterized in that** it is formed of an elastic central core (11) of translucent material, and of at least one covering yarn (12), likewise of translucent material, and wrapped around the central core (11).

2. A covered yarn (10) according to claim 1, **characterized in that** the elastic central core (11) is made of translucent elastane.

3. A covered yarn (10) according to claim 1 or claim 2, **characterized in that** the or each covering yarn (12) is both translucent and elastic.

4. A covered yarn (10) according to claim 3, **characterized in that** the or each covering yarn (12) is made of a synthetic material selected from the group comprising translucent elastanes and transparent fibers of ethylene-olefin copolymer.

5. A covered yarn (10) according to claim 1 or claim 2, **characterized in that** the or each covering yarn (12) is translucent, but not elastic.

6. A covered yarn (10) according to claim 5, **characterized in that** the or each covering yarn (12) is made of synthetic material selected from the group comprising translucent polyesters and polyamides.

7. A covered yarn (10) according to any one of claims 1 to 6, **characterized in that** the or each covering yarn (12) is wrapped around the central core (11) by being wound helically about said central core.

8. A covered yarn (10) according to any one of claims 1 to 6, **characterized in that** the or each covering yarn is wrapped around the central core (11) by being entangled with said central core.

9. A covered yarn (10) according to any one of claims 1 to 8, for constituting a weft yarn (T) associated with a knitted face yarn (F), the covered yarn being **characterized in that** its central core (11) and covering yarn(s) (12) are selected and/or processed in such a manner as to remain translucent in the event of the knitted face yarn (F) being dyed.

10. A remedial-support article in which at least its essential portion is constituted by a covered yarn (10) according to any one of claims 1 to 9.

11. A remedial-support article according to claim 10, **characterized in that** it is made by knitting the above-specified covered yarn (10).

12. A remedial-support article according to claim 10, of the type comprising a knitted face yarn (F) and a weft yarn (T), the article being **characterized in that** the weft yarn (T) is constituted by the above-specified covered yarn (10), the face yarn (F) being constituted by a traditional yarn.

13. A remedial-support article according to claim 10, the article being of the type comprising a knitted face yarn (F) and a weft yarn (T), the article being **characterized in that** the weft yarn (T) and the face yarn (F) are both constituted by the above-specified covered yarn (10).

## Patentansprüche

1. Core-Garn (10), das dazu bestimmt ist, mindestens einen Teil eines Kompressionsartikels zu bilden, **dadurch gekennzeichnet, dass** es aus einem elastischen zentralen Kern (11), der aus einem transparenten Material besteht, sowie mindestens einem Mantelfaden (12) gebildet ist, der ebenfalls aus einem transparenten Material besteht und um den zentralen Kern (11) gesponnen ist.

2. Core-Garn (10) nach Anspruch 1, **dadurch gekennzeichnet, dass** der elastische zentrale Kern (11) aus transparentem Elasthan ist.

3. Core-Garn (10) nach Anspruch 1 oder Anspruch 2, **dadurch gekennzeichnet, dass** der oder die Mantelfäden (12) gleichzeitig transparent und elastisch sind.

4. Core-Garn (10) nach Anspruch 3, **dadurch gekennzeichnet, dass** der oder die Mantelfäden (12) aus einem synthetischen Material sind, das aus der Gruppe ausgewählt wird, die die transparenten Elasthane und die transparenten Ethylen-Olefin-Copolymer-Fasern umfasst.

5. Core-Garn (10) nach Anspruch 1 oder Anspruch 2, **dadurch gekennzeichnet, dass** der oder die Mantelfäden (12) zwar transparent, aber nicht elastisch sind.

6. Core-Garn (10) nach Anspruch 5, **dadurch gekennzeichnet, dass** der oder die Mantelfäden (12) aus einem synthetischen Material gebildet sind, das aus der Gruppe ausgewählt wird, die die transparenten Polyamide und die transparenten Polyester umfasst.

7. Core-Garn (10) nach einem der Ansprüche 1 bis 6, **dadurch gekennzeichnet, dass** der oder die Mantelfäden (12) um den zentralen Kern (11) gesponnen werden, indem sie schraubenförmig um den genannten zentralen Kern gewickelt werden.

8. Core-Garn (10) nach einem der Ansprüche 1 bis 6, **dadurch gekennzeichnet, dass** der oder die Mantelfäden um den zentralen Kern (11) gesponnen werden, indem sie mit dem genannten zentralen Kern vermengt werden.

9. Core-Garn (10) nach einem der Ansprüche 1 bis 8, das dazu bestimmt ist, einen Schussfaden (T) zu bilden, der mit einem gewirkten Grundfaden (F) verbunden ist, **dadurch gekennzeichnet, dass** der zentrale Kern (11) und der oder die Mantelfäden (12) so ausgewählt oder behandelt sind, dass sie im Falle einer Einfärbung des gewirkten Grundfadens (F) transparent bleiben.

10. Kompressionsartikel, von dem mindestens der Hauptteil aus einem Core-Garn (10) gemäß einem der Ansprüche 1 bis 9 gebildet ist.

11. Kompressionsartikel nach Anspruch 10, **dadurch gekennzeichnet, dass** er durch Wirken des vorgenannten Core-Garns (10) hergestellt ist.

12. Kompressionsartikel nach Anspruch 10, der Art, umfassend einen gewirkten Grundfaden (F) und einen Schussfaden (T), **dadurch gekennzeichnet, dass** der Schussfaden (T) aus dem vorgenannten Core-Garn (10) gebildet ist, wohingegen der Grundfaden (F) seinerseits aus einem herkömmlichen Faden gebildet ist.

13. Kompressionsartikel nach Anspruch 10, der Art, umfassend einen gewirkten Grundfaden (F) und einen Schussfaden (T), **dadurch gekennzeichnet, dass** der Schussfaden (T) und der Grundfaden (F) alle beide aus dem vorgenannten Core-Garn (10) gebildet sind.
